# EUROPÄISCHE PATENTSCHRIFT

(11) **EP 0 911 465 B1**
(45) Veröffentlichungstag und Bekanntmachung des Hinweises auf die Patenterteilung: **27.12.2000**
(21) Anmeldenummer: 98101953.2
(22) Anmeldetag: 05.02.1998
(51) Int. Cl.: E05B 19/06

(54) **Flachschlüssel für Zylinderschlösser**
Flat key for cylinder lock
Clé plate pour serrure cylindrique

(30) Priorität: 21.10.1997 DE 29718647 U
(43) Veröffentlichungstag der Anmeldung: 28.04.1999
(73) Patentinhaber: Schlosssicherungen Gera GmbH, 07548 Gera (DE)
(72) Erfinder: Erler, Barbara (geb. Beyer), 07549 Gera (DE); Riesel, Michael, 07570 Weida (DE)
(74) Vertreter: Weidelt, Manfred, Dipl.-Ing.(FH)

(56) Entgegenhaltungen:
- EP-A- 0 599 805
- DE-A- 4 316 439
- DE-C- 4 420 015

## Beschreibung

Die Erfindung betrifft einen Flachschlüssel für Zylinderschlösser, der mit den bisherigen Verfahren nicht kopierfähig ist und bezieht sich auf konventionelle Systeme von Zylinderschlössern mit profiliertem senkrechten Schlüsselkanal.

Bei diesen Systemen wird der Schlüssel senkrecht eingeführt und hat entsprechende senkrecht angeordnete Einfräsungen. Durch das richtige Einführen des Schlüssels - Sperrelement - in den entsprechend des Schlüsselprofiles geformten Schlüsselkanal werden unterschiedlich lange entsprechend der Einfräsungstiefe gestaltete Stifte in eine Ebene gedrückt und geben eine Trennlinie frei. Somit ist gewährleistet, daß der Profilkern im Gehäuse gedreht werden kann. Entscheidend für das Funktionieren dieses Vorganges ist die richtige Abstimmung zwischen Einfräsung im Schlüssel sowie der Länge des entsprechenden Kernstiftes.

Der Schlüssel enthält mit seinen symmetrisch eingebrachten Einfräsungen einen sogenannten Code.

Herkömmliche Kopierverfahren für diese Art von Zylindersystemen beruhen darauf, daß zum einen der entsprechende Code mit Hilfe von Abtasten - mechanisch oder optisch - oder mit Hilfe von registrierten Codnummern - bei computergesteuerten Kopierfräsmaschinen - auf einen sich axial zum Schlüsselschaft bewegenden Fräser übertragen wird.

Dieser Fräser überträgt die entsprechenden Einfräsungen deckungsgleich auf den anzufertigenden Nachschlüssel. Grundsätzlich können alle geometrischen Formen der Einfräsungen kopiert werden, die auf der Grundlage des Fräsverfahrens, das bei der Herstellung des Originalschlüssels verwendet wurden, erfolgt. Somit können in der Praxis beim Vorhandensein eines Schlüsselrohlings mit entsprechenden Schlüsselprofilen mit herkömmlichen Kopierfräsmaschinen alle Schlüssel des vorgenannten Systems kopiert werden.

Gemäß den DOS 2 632 172 und 2 517 689 sind Zylinderschlösser bekannt, deren Konstruktionsmerkmale Wendeschlüssel bedingen, deren breite Einsteckflächen Bohrrungen aufweisen. In diesen Bohrungen greifen Sperrstifte des im Zylindergehäuse befindlichen Rotors ein und betätigen bei Drehung des Schlüssels das Schloß. Diese Schlüssel sind mittels bekannter Verfahren kopierfähig.

In der DE-PS 44 20 015 C 1 ist ein Zylinderflachschlüssel bekannt, der anstelle von eingefrästen Kerben Bohrmulden aufweist, in denen Zuhaltungselemente in Form von Stiften, die sich im Zylinderkern des Schlosses befinden, eingreifen und das Schloß in Bewegung setzen. Damit soll eine höhere Kopiersicherheit erreicht werden, wobei es erforderlich ist, daß die Geometrie der Bohrung mit der Geometrie der Zuhalteelemente unbedingt übereinstimmen muß.

In der EP-A-0 599 805 ist ein Zylinder flachschlüssel beschrieben, wobei die Kerben auf einer Schmalseite des Schlüsselschafts eingefräst sind. Um die Kopiersicherheit des Schlüssels mittels bekannter Kopierfräsmaschinen zu verhindern, ist mindestens eine dieser Kerben so gefräst, daß die der Kerbe gegenüber Liegenden Breitseiten des Schlüsselschafts unterschiedliche Höhen aufweisen.

Weiterhin ist gemäß DE 43 16 439 A 1 ein Flachschlüssel für Schließzylinder bekannt, der mit Schließkerben zum Einordnen zugespitzter Stiftzuhaltungen ausgestattet ist, wobei die Schließkerbenflanken konkav gekrümmte Flächen in Form von Bohrungen unterschiedlicher Tiefe aufweisen. Um diesen Schlüssel zu kopieren, sind entsprechende Bohreinrichtungen erforderlich.

Die Erfindung stellt sich die Aufgabe, einen Flachschlüssel für Zylinderschlösser zu entwickeln, der mit den konventionellen Verfahren mittels Kopierfräsmaschinen nicht kopierfähig ist.

Dies wird erfindungsgemäß durch den kennzeichnenden Teil des Patentanspruches gelöst.

Die Erfindung wird nachstehend anhand eines Ausführungsbeispiels dargestellt.

In der Zeichnung zeigen:
- Fig. 1: Seitenansicht des Zylinderschlüssels ohne Griff
- Fig. 2: Draufsicht nach Fig. 1
- Fig. 3: Schnitt nach Fig. 1

In der Figur 1 ist die Seitenansicht des Flachschlüssels für Zylinderschlösser ohne Griff dargestellt, bei dem axial zum Schlüsselschaft Ausnehmungen 1, 2, 3, 4, 5 und 6, nämlich symmetrische Einfräsungen 1, 2, 4, 5, 6 entsprechend dem vorgegebenen Code angeordnet sind. Wie aus den Figuren 1 bis 3 hervorgeht, weist der Flachschlüssel zusätzlich zu diesen symmetrischen Einfräsungen 1, 2, 4, 5, 6 anstelle einer Einfräsung eine gebohrte Kerbe 3 auf, die so angeordnet ist, dass sie sich zwischen den unsymmetrischen Profilnuten 7, die auf beiden Seiten des Schlüsselschaftes liegen, befindet.

Die Grundfläche der gebohrten Kerbe 3 entspricht der Tiefe der ursprünglichen nicht ausgeführten gefrästen Kerbe. In Verbindung mit den Profilnuten 7 entstehen unterschiedlich hohe Seitenwände 3a und 3b. Im Schließzylinder selbst ergeben sich dabei keine Veränderungen.

Dieses Prinzip gestattet auch die Anbringung mehrerer derartiger gebohrter Kerben 3 anstelle von symmetrischen Ausfräsungen.

Die geometrische Form der gebohrten der Kerbe 3 ist so gestaltet, daß ein problemloses Verschieben der Zuhaltungselemente bei der axialen Bewegung des Schlüssels möglich ist.

Mit diesen zwei unterschiedlichen Ausgestaltungen der Ausnehmungen 1, 2, 3, 4, 5 und 6, nämlich der gebohrten Kerbe 3 und der Einfräsungen 1, 2, 4, 5, 6 des Flachschlüssels zum Einbringen des entsprechenden Codes wird erreicht, daß ein Kopieren des Schlüssels mit Hilfe der in der Praxis gebräuchlichen Kopiertechnik nicht erfolgen kann. Das Abtasten beim Kopieren erfolgt optisch oder mechanisch. Damit verbunden ist, daß der jeweils höchste Punkt, der das Abtastsystem registriert, übertragen wird.

Auf der Grundlage dieser Ausführungsform ist es für Schlüsselfräsmaschinen, die senkrechte Einfräsungen herstellen bzw. Bohrmulden kopieren können, nicht möglich, die zum Schließen notwendige geometrische Form zu übertragen.

Durch die unterschiedlichen Höhen der Seitenwände 3a und 3b der Bohrungen wird eine Kopierung des Schlüssels wesentlich erschwert.

Damit wird erreicht, daß ein Flachschlüssel mit dieser Kombination aus Einfräsungen 1, 2, 4, 5, 6 und gebohrter Kerbe 3 einen wirkungsvollen Schutz gegen unerlaubtes Kopieren von Schlüsseln darstellt.

Daraus ableitend ergibt sich, daß für das Kopieren des Schlüssels, insbesondere der Bohrung, eine spezielle Kopiertechnik gebraucht wird. Nur mit dieser speziellen Kopiertechnik ist eine genaue Positionierung und geometrische Gestaltung der Bohrung, bezogen auf die konstruktive Gestaltung des Zylinderschlosses, möglich.

Das Kopieren kann nur unter Anwendung einer speziellen Kopiertechnik mit entsprechenden Hilfsmitteln erfolgen.

### Aufstellung der verwendeten Bezugszeichen

- 1,2,3,4,5,6: Ausnehmungen
- 1,2,4,5,6: Einfräsungen
- 3: gebohrte Kerbe
- 3a: Seitenwandhöhe der Kerbe 3
- 3b: Seitenwandhöhe der Kerbe 3
- 7: Profilnuten

## Patentansprüche

1. Flachschlüssel für Systeme von Zylinderschlössern mit profiliertem senkrechten Schlüsselschaft, der auf einer seiner schmalen Seiten Ausnehmungen aufweist, die sich parallel mit dieser und über deren ganze Breite erstrecken, wobei diese Ausnehmungen (1, 2, 3, 4, 5, 6) einem vorgegebenen Code entsprechen, **dadurch gekennzeichnet**, dass eine der Ausnehmungen (3) so gebohrt ist, dass sie zwischen den unsymmetrischen Profilnuten (7), die auf beiden Seiten des Schlüsselschaftes liegen, unterschiedliche Seitenwandhöhen (3a und 3b) aufweist und alle übrigen Ausnehmungen (1, 2, 4, 5, 6) gefräst sind.

## Claims

1. Flat key for cylinder lock systems with profiled vertical key shank having recesses on one of its narrow sides extending parallel with it and over its total width whereby these recesses (1, 2, 3, 4, 5, 6) correspond to a preset code identified owing to the fact that one of the recesses (3) is drilled in a way that it has different heights of side walls (3a and 3b) between the asymmetric profile grooves (7) laying on both sides of the key shank and that all other recesses (1, 2 4, 5, 6) are milled.

## Revendications

1. Clé plate pour systèmes des serrures cylindriques où la clé a une lame verticale présentant des épargnes à une de ses surfaces étroites, ces épargnes s'étendant parallelement à ce surface et sur la toute largeur de laquelle et ces épargnes (1, 2, 3, 4, 5, 6) correspondent un code prédéterminé, caractérisé en ce qu'une des épargnes (3) est forée de telle manière entre les rainures (7) profilées asymétriques aux deux faces latérales de la lame, qu'elle presente des hauteurs de paroi latérale (3a et 3b) différentes tandis que tous les outres épargnes (1, 2, 4, 5, 6) sont fraisées.
